# EUROPÄISCHE PATENTSCHRIFT

(11) **EP 0 819 889 B1**
(45) Veröffentlichungstag und Bekanntmachung des Hinweises auf die Patenterteilung: **07.02.2007**
(21) Anmeldenummer: 97810431.3
(22) Anmeldetag: 02.07.1997
(51) Int. Cl.: F23N 5/08

(54) **Temperaturmessvorrichtung**
Temperature measuring device
Dispositif de mesure de température

(30) Priorität: 18.07.1996 DE 19628960
(43) Veröffentlichungstag der Anmeldung: 21.01.1998
(73) Patentinhaber: Alstom Technology Ltd, 5400 Baden (CH)
(72) Erfinder: Haffner, Ken Yves, 5400 Baden (CH); Höbel, Matthias, Dr., 5400 Baden (CH)

(56) Entgegenhaltungen:
- DE-A- 4 025 852
- JP-A- 63 040 824
- US-A- 5 480 298

## Beschreibung

### TECHNISCHES GEBIET

Die vorliegende Erfindung bezieht sich auf das Gebiet der Verbrennungstechnik. Sie betrifft eine Vorrichtung zur Flammentemperaturmessung.

### STAND DER TECHNIK

Seit Beginn der Forschung auf dem Gebiet der Verbrennungstechnik, kommt der Bestimmung der Flammentemperatur ein hoher Stellenwert zu. Die Flammentemperatur ist bei der Verbrennung fossiler Brennstoffe ein Schlüsselparameter, da sie direkt mit der chemischen Reaktionskinetik und der Bildung von Schadstoffen, wie beispielsweise NOₓ korreliert. Darüber hinaus ist die Kenntnis der Energiefreisetzung während des Verbrennungsprozesses unentbehrlich für die Auslegung von Brennkammern und die Bestimmung von mechanischen und thermischen Beanspruchungen aller beteiligten Komponenten.

Derzeit existiert eine Vielzahl von Techniken für die Messung von Flammentemperaturen. Dabei stellen die extremen Einsatzbedingungen allerdings eine grosse Herausforderung an die Temperatursenoren dar, so dass nicht ohne weiteres jeder unter sauberen Laborbedingungen erprobte Temperatursensor Anwendung in einer Industriebrennkammer finden kann.

Grob können die heute gängigen Temperaturmesstechniken in zwei Kategorien eingeteilt werden; bei den einen gelangen nicht optische Temperatursensoren zum Einsatz und bei den anderen optische.

Zu den nichtoptischen Temperaturmessvorrichtungen zählen die Punktsensoren, die beispielsweise Thermoelemente umfassen. Sie bieten eine einfache und preiswerte Möglichkeit der Temperaturbestimmung an diskreten Punkten, müssen allerdings in unmittelbarer Nähe zur Flamme installiert sein, und nehmen damit Einfluss auf die Flamme. Desweiteren sind Thermoelemente aufgrund ihrer Zerbrechlichkeit nur eingeschränkt in einer turbulenten Hochtemperaturumgebung einsetzbar, in welcher zusätzlich noch chemische Oberflächenreaktionen die Thermoelemente beeinträchtigen.

Insbesondere seit Bekanntwerden der Lasertechnologie wurden zahlreiche optische Temperaturmessvorrichtungen entwickelt. Hierunter fallen unter anderem Absorptions- und Fluoreszenstechniken, sowie verschiedene Messtechnik, die sich des Laserstreulichts bedienen. Den genannten optischen Messverfahren ist gemeinsam, dass sie eine Lichtquelle, einen Laser, benötigen. Sie sind damit aktiver Natur, nehmen aber im Gegensatz zu den Thermoelementen keinen Einfluss auf die Flamme. Diese Verfahren schliessen unter Berücksichtigung des emittierten Lichtes der Quelle und des Messvolumens auf die Temperatur einer Flamme.
Eine bekannte optische, nicht aktive Temperaturmessung wird mittels Pyrometrie durchgeführt, wobei die von in der Flamme enthaltenen Russteilchen emittierte Schwarzkörperstrahlung ausgenützt wird. Problematisch ist allerdings die Anwendung pyrometrischer Temperaturmesssysteme an Flammen aus gasförmigen Brennstoffen. Aufgrund des sehr geringen Russgehalts ist hier das optische Signal sehr schwach. Bei der Signalanalyse kommt erschwerend hinzu, dass das temperatur- und wellenlängenabhängige Emissionsvermögen der strahlenden Russteilchen nur ungefähr bekannt ist, was in Verbindung mit unerwünschten Absorptionseffekten auf dem Weg zum Detektor die Genauigkeit der Methode beeinträchtigt.

Die Installation aller bekannten, optischen Temperaturmessvorrichtungen erfolgt in möglichst geringem Abstand zu einer Flamme. Hierfür sind die Messsensoren entweder rechtwinklig zur Strömungsrichtung des Brennstoffgemischs neben der Flammenfront in der Brennkammer angeordnet, oder sie befinden sich abströmseitig des Brenners in einer Frontplatte, wobei die Messsensoren schräg zur Flammenfront hin ausgerichtet sind.

Besonders nachteilig bei einer derartigen Installation ist, dass die Flamme aufgrund thermoakustischer Schwingungen in der Brennkammer nicht an einem Fixpunkt brennt, sondern in einem Brennkammerbereich fluktuiert. Dies hat zur Folge, dass die Temperaturbestimmung mit der beschriebenen Messinstallation fehlerbehaftet ist, da eine einzelne Flammenebene nicht kontinuierlich erfasst werden kann.

Aus der 40 25 852 A1 ist eine Zünd- und Überwachungsvorrichtung für einen Brenner bekannt, die einen optischen Messsensor zur Überwachung der Existenz einer Flamme vorsieht. Neben der optischen Überwachung dient der ein optisches Glasfaserbündel umfassende Messsensor zugleich auch als elektrischer Isolator für die im Inneren des Brenners vorgesehene Zündelektrode.

Die JP 63040824 beschreibt einen optischen Messsensor zur Temperaturmessung eines Bereiches einer Flamme innerhalb eines Brenners. Das Messprinzip basiert auf der Spektralanalyse des von der Flamme emittierten Lichtes.

In der EP 0 643 265 B1 wird ein Verfahren sowie eine Vorrichtung zur Intensitätserfassung der von einer Flamme innerhalb eines Brenners emittierten Lichtstrahlung zu Zwecken der Bestimmung ihrer Gaszusammensetzung beschrieben. Ein im Strömungsbereich der Vormischzone des Brenners installierter Messsensor vermag hierzu die aus Richtung der Brennachse vom Ort der Flamme herrührende Strahlung zu detektieren.

### DARSTELLUNG DER ERFINDUNG

Der Erfindung liegt die Aufgabe zugrunde, eine optische Temperatur messvorrichtung der eingangs genannten Art dahingehend weiterzuentwickeln, dass unbeeinflusst von Brennkammerpulsationen eine genaue Temperaturmessung durchgeführt werden kann, wobei der Messsensor eine schnelle Messung erlauben soll ohne die Flamme zu beeinträchtigen und zudem der Messsensor preiswert und robust ist.

Erfindungsgemäss wird diese Aufgabe durch die Merkmale des ersten Anspruchs gelöst.

Der Kern der Erfindung ist darin zu sehen, dass die unmittelbar stromaufwärts im Brennstoffstrom angeordneten optischen Messsensoren, welche im wesentlichen parallel und/oder koaxial zum Brennstoffstrom ausgerichtet sind, die gesamte Flammenfront in Strömungsrichtung erfassen. Dabei nehmen die optischen Messsensoren keinen Einfluss auf die Flamme und gleichzeitig bleibt die optische Temperaturmessung unbeeinträchtigt von lokalen Fluktuationen der Flamme aufgrund der in einer Gasturbinenbrennkammer auftretenden thermoakustischen Druckschwingungen.

Die Vorteile der Erfindung sind unter anderem darin zu sehen, dass während des Gasturbinenbetriebes eine exakte von Brennkammerpulsation unabhängige optische Flammentemperaturmessung erfolgen kann, da bei entsprechend gross gewählter Apertur des optischen Sensors trotz der in Strömungsrichtung fluktuierenden Flamme immer die gesamte Flammenfront erfasst wird.

Hierzu sind ein optischer Messsensor innerhalb der Vormischzone eines Brenners koaxial in der Brennstoffströmung angeordnet und eine Anzahl weiterer optischer Messsensoren parallel zur Brennstoffströmung in der Brennerwand angeordnet.

### KURZE BESCHREIBUNG DER ZEICHNUNG

In der Zeichnung sind Ausführungsbeispiele der Erfindung schematisch dargestellt, und zwar zeigen:
- Fig. 1: einen Längsschnitt durch eine Brenner mit angrenzender Brennkammer;
- Fig. 2: eine Schnittdarstellung des Brenners gemäss der Linie B-B in Fig. 1.

Es sind nur die für das Verständnis der Erfindung wesentlichen Elemente gezeigt. Nicht dargestellt sind beispielsweise die an die Messsensoren angeschlossenen Auswerteeinheit zur Bestimmung der Flammentemperatur aus den erfassten optischen Signalen.

### WEG ZUR AUSFÜHRUNG DER ERFINDUNG

In Fig. 1 ist mit 1 ein kegelförmiger Brenner bezeichnet, wie er beispielsweise in einer Gasturbine Anwendung findet. Der Brenner 1 wird an einer Seite über eine Brennstoffleitung 4 mit Brennstoff und über eine Luftleitung 10 mit Verbrennungsluft versorgt. Brennstoff und Verbrennungsluft werden dem Brenner 1 in einer Strömungsrichtung 5 durch separate Leitungen zugeführt und in einer Vormischzone 3 werden anschliessend der Brennstoff und die Verbrennungsluft möglichst gleichmässig miteinander vermischt. Stromabwärts schliesst der Brenner 1 mit einer Frontplatte 9 ab. Die Frontplatte 1 ist Bestandteil eines Flammrohres 2, welches desweiteren von einer Brennkammerwand 6 begrenzt wird. In dem Flammrohr 2 brennt abströmseitig der Vormischzone 3 eine Flamme 8.

Zur optischen Temperaturmessung sind im Brenner 1 und in der an ihn angeschlossenen Brennstoffleitung 4 Messsensoren 7 angeordnet. Die Messsensoren 7 sind zum einen im Wesentlichen parallel zur Strömungsrichtung 5 des Brennstoffs in der Vormischzone 3 installiert, oder befinden sich zum anderen im Zentrum der Brennstoffleitung 4. Die in den Messsensoren sind alle zur Flammenfront 8 hin ausgerichtet. Die numerische Apertur des Messsensors 7 wird so gross gewählt, dass ein kegelförmiges Beobachtungsvolumen eröffnet wird, welches die für den Verbrennungsprozess relevanten Bereiche der Flammenfront beinhaltet. Für die Temperaturbestimmung wird die Flammenfront 8 von ihrer Anströmseite her mit den Messsensoren 7 betrachtet. Fluktuiert die Flamme 8 aufgrund thermoakustischer Brennkammerpulsationen in einer zur Strömungsrichtung 5 senkrechten Ebene, so bleibt die optische Temperaturmessung davon weitgehend unbeeinflusst. Von den Messsensoren 7 wird nämlich trotz der genannten Fluktuationen immer die gesamte Flammenfront 8 erfasst oder entsprechend der Anordnung eines in der Vormischzone 3 installierten Messsensors 7 immer der gleiche Flammenausschnitt.

Fig. 2 zeigt die Anordnung der Messsensoren 7 in einer Schnittdarstellung entlang der Linie B-B in Fig. 1. Zu erkennen ist hier, dass ein Messsensor 7 im Zentrum der Brennstoffleitung 4 angeordnet ist, während sechs weitere Messsensoren 7 radial beabstandet die Brennstoffleitung 4 umgeben. Jeder Messsensor 7 umfasst dabei eine Anzahl Glasfibern 11, von denen jeder als Messaufnehmer fungiert. Die Anzahl der installierten Messsensoren 7 in einem Brenner ist allerdings nicht von Belang. So ist erfindungsgemäss lediglich ein Messsensor 7 im Zentrum der Brennstoffleitung 4 angeordnet, wobei dieser Messsensor 7 mit einer Glasfiber 11 oder aus Redundanzzwecken mit mehreren Glasfibern 11 ausgestattet ist. Die Anzahl der verwendeten Messsensoren 7 ist genauso wie die Anzahl der in ihnen angeordneten Glasfibern 11 dem Bedarf anzupassen.

Das massgebliche Installationskriterium für die Messsensoren 7 ist ihre Anordnung direkt stromaufwärts der Flammenfront 8. Nur in dieser Position ist eine optische Temperaturmessung weitgehend unabhängig von möglichen Flammenbewegungen durchführbar und gewährleistet somit eine grösstmögliche Stabilität der Sensorsignale.

Zur Auswertung der aufgenommenen Signale, sind die Messsensoren 7 beispielsweise mit einem geeigneten, hier nicht dargestellten Spektrometer verbunden. Mit bekannten Verfahren wird dann eine Spektralanalyse durchgeführt, die eine Zuordnung zwischen der Spektralanalyse und der Flammentemperatur erlauben. Ebenso sind mittels der erfindungsgemässen Anordnung bekannte Absorptions- und Fluoreszenztechniken zur Bestimmung der Flammentemperatur anwendbar.

Selbstverständlich ist die Erfindung nicht auf das gezeigte und beschriebene Ausführungsbeispiel beschränkt. So ist erfindungsgemäss denkbar, die Messsensoren parallel zur Strömungsrichtung verschiebbar anzuordnen, um sie bei variierenden Lastpunkten des Brenners 1 der zugehörigen Flammenebene anzugleichen. Im gleichen Sinn ist auch eine Einstellvorrichtung des Neigungswinkels bezüglich der Brennerachse für die innerhalb der Vormischzone installierten Messsensoren 7 denkbar.

### BEZUGSZEICHENLISTE

- 1: Brenner
- 2: Flammrohr
- 3: Vormischzone
- 4: Brennstoffleitung
- 5: Strömungsrichtung
- 6: Brennkammerwand
- 7: Messsensor
- 8: Flammenfront
- 9: Frontplatte
- 10: Luftleitung
- 11: Glasfaser

## Patentansprüche

1. Vorrichtung zur Messung der Temperatur der Flammenfront (8) einer Flamme in einer Gasturbinenbrennkammer (2), die über eine Frontplatte (9) mit einem kegelförmigen Brenner (1) mit Vormischzone (3) verbunden ist, längs dessen Brennerachse eine Brennstoffzuleitung (4) zur Einspeisung von Brennstoff in die Vormischzone (3) sowie eine Luftleitung (10) zur Einspeisung von Luft in die Vormischzone (3) vorgesehen sind, in der sich der Brennstoff und die Verbrennungsluft vermischen und sich in Strömungsrichtung (5) längs der Brennerachse unter Ausbildung der Flamme innerhalb der Gasturbinenbrennkammer (2) entzünden, wobei ein optischer Messsensor (7) im Zentrum der längs der Brennerachse in die Vormischzone (3) hineinragenden Brennstoffleitung (4) angeordnet ist und eine Mehrzahl weitere optische Messsensoren (7) in einer die Vormischzone (3) begrenzenden Brennerwand angeordnet sind, die jeweils eine zur Flammenfront (8) orientierte numerische Apertur aufweisen, so dass von den Messsensoren (7) die gesamte Flammenfront (8) erfasst wird.

2. Vorrichtung nach Anspruch 1,
**dadurch gekennzeichnet, dass** jeder Messsensor (7) eine Anzahl Glasfasern (11) umfasst, die zu einem Bündel zusammengefasst sind.

3. Vorrichtung nach Anspruch 1 oder 2,
**dadurch gekennzeichnet, dass** die Messsensoren (7) parallel zur Strömungsrichtung (5) verschiebbar angeordnet sind.

4. Vorrichtung nach einem der Ansprüche 1 bis 3,
**dadurch gekennzeichnet, dass** eine Einstellvorrichtung für die Messsensoren (7) vorgesehen ist, durch die jeweils der Neigungswinkel zwischen jeweils einem Messsensor (7) und der Brennerachse einstellbar ist.

## Claims

1. Device for measuring the temperature of the flame front (8) of a flame in a gas turbine combustion chamber (2) which is connected via a front plate (9) to a conical burner (1) having a premixing zone (3), along the burner axis of which there are provided a fuel feeder line (4) for feeding fuel into the premixing zone (3), as well as an air line (10) for feeding air into the premixing zone (3) in which the fuel and the combustion air are mixed and ignite in the flow direction (5) along the burner axis with the formation of the flame inside the gas turbine combustion chamber (2), an optical measuring sensor (7) being arranged in the centre of the fuel line (4) projecting along the burner axis into the premixing zone (3), and there being arranged in a burner wall bounding the premixing zone (3) a plurality of further optical measuring sensors (7) which in each case have a numerical aperture oriented towards the flame front (8) such that the entire flame front (8) is detected by the measuring sensors (7).

2. Device according to Claim 1, **characterized in that** each measuring sensor (7) comprises a number of glass fibres (11) which are combined to form a bundle.

3. Device according to Claim 1 or 2, **characterized in that** the measuring sensors (7) are arranged displaceably parallel to the flow direction (5).

4. Device according to any of Claims 1 to 3, **characterized in that** a device for setting the measuring sensors (7) is provided, by means of which in each case the angle of inclination between one respective measuring sensor (7) and the burner axis can be set.

## Revendications

1. Dispositif de mesure de la température du front de flamme (8) dans une chambre de combustion (2) d'une turbine à gaz, qui est relié par l'intermédiaire d'une plaque frontale (9) à un brûleur conique (1) qui présente une zone de mélange préalable (3) et le long de l'axe de brûleur duquel sont prévus un conduit d'amenée de combustible (4) pour l'introduction de combustible dans la zone de mélange préalable (3) ainsi qu'un conduit d'amenée d'air (10) pour l'introduction d'air dans la zone de mélange préalable (3) dans laquelle le combustible et l'air de combustion se mélangent, le combustible et l'air de combustion s'enflammant et formant la flamme le long de l'axe de brûleur dans la chambre de combustion (2) de la turbine à gaz dans la direction d'écoulement (5), un détecteur optique de mesure (7) étant agencé au centre du conduit d'amenée de combustible (4) qui pénètre dans la zone de mélange préalable (3) et plusieurs autres détecteurs optiques de mesure (7) étant agencés dans une paroi de brûleur qui délimite la zone de mélange préalable (3) et présentant chacun une ouverture numérique orientée vers le front de flamme (8) de telle façon que le front de flamme (8) soit entièrement saisi par les détecteurs de mesure (7).

2. Dispositif selon la revendication 1, **caractérisé en ce que** chaque détecteur de mesure (7) comprend un certain nombre de fibres de verre (11) assemblées en un faisceau.

3. Dispositif selon les revendications 1 ou 2, **caractérisé en ce que** les détecteurs de mesure (7) sont agencés de manière à pouvoir être déplacés parallèlement à la direction d'écoulement (5).

4. Dispositif selon une des revendications 1 à 3, **caractérisé en ce qu'**est prévu un dispositif de réglage des détecteurs de mesure (7) qui permet de régler l'angle d'inclinaison entre chaque détecteur de mesure (7) et l'axe du brûleur.
